# EUROPÄISCHE PATENTSCHRIFT

(11) **EP 0 471 148 B1**
(45) Veröffentlichungstag und Bekanntmachung des Hinweises auf die Patenterteilung: **10.07.1996**
(21) Anmeldenummer: 91106492.1
(22) Anmeldetag: 23.04.1991
(51) Int. Cl.: H01R 9/07, H01R 23/66, H05K 7/10, H05K 3/36, G06F 3/153, G06F 3/02, G06F 3/023

(54) **Anordnung zum Trennen und/oder Verbinden der Busleitungen bei einem Computer und Schaltungsanordnung für ein grafikfähiges Multiuser/Multitasking-System**
Device for disconnecting and/or connecting of bus lines at a computer and circuit for a multiuser/multitask system with graphic capability
Dispositif pour déconnecter et/ou connecter des lignes de base à un ordinateur et circuit pour un système graphique multi-utilisateurs et multi-tâches

(30) Priorität: 16.08.1990 DE 4025954
(43) Veröffentlichungstag der Anmeldung: 19.02.1992
(73) Patentinhaber: TECHNOSALES COMPANY ESTABLISHMENT, FL-9490 Vaduz (LI)
(72) Erfinder:
(74) Vertreter: Zipse & Habersack

(56) Entgegenhaltungen:
- EP-A- 0 070 071
- EP-A- 0 112 050
- EP-A- 0 112 144
- DE-A- 2 112 449
- GB-A- 2 225 136
- PATENT ABSTRACTS OF JAPAN vol. 15, no. 15 (P-1151)11. Januar 1991 & JP-A-22 57 320
- PATENT ABSTRACTS OF JAPAN vol. 7, no. 238 (P-231)22. Oktober 1983 & JP-A-58 125 153
- PATENT ABSTRACTS OF JAPAN vol. 12, no. 220 (P-720)23. Juni 1988 & JP-A-63 015 325
- PATENT ABSTRACTS OF JAPAN vol. 11, no. 386 (P-647)17. Dezember 1987 & JP-A-62 151 911

## Beschreibung

Die Erfindung betrifft eine Anordnung zum Trennen und/oder Verbinden der Busleitungen von/mit beliebigen Einheiten eines Computers unter Verwendung eines Bandkabels.

Die Erfindung betrifft ferner eine elektronische Schaltungsanordnung für den grafikfähigen Betrieb von Personalcomputern des sogenannten "Industriestandards"als Zwei- oder Mehrplatzsystem (Multiuser-Betrieb) mit gleichzeitiger Unterstützung mehrerer Programme pro Arbeitsplatz (Multitasking) unter Standard-Betriebssystemen, wie z. B. PC/DOS bzw. MS/DOS (im folgenden kurz DOS genannt), Multiuser-DOS Xenix und Unix.

Bei den bekannten Personalcomputern besteht häufig das Bedürfnis, aufgrund von der Software vorgegebener Bedingungen ein Trennen bzw. ein Verbinden einzelner Busleitungen vorzunehmen. Eine derartige Änderung war bishernur durch umfangreiche Hardwareänderungen auf der Mutterplatine und/oder Steckkarten möglich.

In der GB-A-2 225 136 ist eine Schaltungsanordnung zur Keyboardauswahl beschrieben, bei der an den Keyboardeingang mehrere Steuerleitungen angeschlossen sind, die von einem Schaltmodul angesteuert werden, das mit mehreren Keyboards verbunden ist. Jedem Keyboard ist ausgangsseitig vom Computer ein Bildschirm zugeordnet.

Mit einer derartigen Anordnung kann jedoch ein echtes Mehrplatzsystem nicht durchgeführt werden, da eine Auftrennung und weitere Verbindung der Busleitungen mit der gezeigten Anordnung nicht möglich ist.

Aus der DE-A-2 112 449 ist eine modulare Verkabelung bekanntgeworden, bei der innerhalb zweier paralleler, freier Kantstücke derjenige Teil eines Flachkabels eingesetzt und hineingefaltet wird, an dem die Leiter des Flachkabels unbedeckt geblieben sind. Hierdurch soll eine Kupplungsverbindung erzeugt werden, in die entweder eine Klemmleiste einer gedruckten Schaltungsplatine oder ein Anschluß, beispielsweise eine Verbindung mit einem biegsamen, flachen Kabel, eingesetzt werden können. Eine Anordnung zum Trennen und/oder Verbinden der Busleitungen von/mit beliebigen Einheiten eines Computers ist mit der vorbekannten Anordnung nicht möglich.

Der vorliegenden Erfindung liegt die Aufgabe zugrunde, eine Anordnung zum Trennen und/oder Verbinden der Busleitungen zu schaffen, die einfach, schnell und ohne Hardwareänderungen an beliebigen Steckkarten sowie der Mutterplatine durchzuführen ist.

Zur Lösung der gestellten Aufgabe wird eine Anordnung gemäß Anspruch 1 vorgeschlagen.

Eine weitere Ausbildung der erfindungsgemäßen Anordnung besteht darin, daß im Endbereich und/oder über den Kontakten (7) eine Selbstklebefläche zur Verbindung mit der Steckkarte (4) vorgesehen ist.

Mit der Anordnung gemäß der Erfindung wird der wesentliche Vorteil erreicht, daß durch einfaches Anbringen der Kontakte der flexiblen Leiterplatte an die Steckleiste einer Steckkarte eine beliebe Trennung und/ oder Verbindung schnell und sicher dadurch erzielt wird, daß die Steckleiste der Steckkarte, die mit der flexiblen Leiterplatte verbunden ist, zusammen mit dieser in die Slotleiste eingesteckt werden kann. Es sind hierbei beliebige Verbindungen und Isolierungen der einzelnen Kontakte möglich, die beispielsweise durch die Software oder eine andere Computerkonfiguration verlangt werden.

Unter dem Betriebssystem DOS bieten bis heute die Personalcomputer herkömmlicher Bauart lediglich den Betrieb eines Arbeitsplatzes mit einem Bildschirm und einer Tastatur (Single User System). Viele Programme verlangen jedoch relativ wenig Prozessor- und/oder Peripherieleistung sowie Arbeitsspeicher, so daß im Einzelplatzsystem häufig die Hardwareleistungen nicht ausgenutzt werden. Hardwaremäßig wäre daher die quasi parallele Bedienung mehrerer Benutzer an mehreren Arbeitsplätzen und mehrerer Programme pro Arbeitsplatz zweckmäßig.

Bei den bisher bekannten Netzwerken, mit deren Hilfe mehrere Personalcomputer miteinander verbunden sind, lassen sich auf jedem Rechner unabhängig voneinander Programme betreiben, gegenseitig Daten oder Programme unter Zugrundelegung von Schutzmechanismen austauschen und gemeinsam die gesamte Peripherie, wie z. B. Drucker und Laufwerke, nutzen. Nachteilig und mit erheblichen Mehrkosten verbunden ist die Notwendigkeit der Anschaffung eines eigenen Personalcomputers pro Arbeitsplatz sowie der Hard- und Software zum Betrieb des Netzes.

Mit der Anordnung gemäß der Erfindung kann das Problem in eleganter Weise gelöst werden, einen IBM-kompatiblen PC (IBM = eingetragenes Warenzeichen der Firma IBM) als grafikfähiges Zwei- bzw. Mehrplatzsystem mit gleichzeitigen Multitasking-Fähigkeiten unter Einsatz konventioneller Grafikadapter und passender Bildschirme weiterhin unter Standardbetriebssystemen, wie DOS oder Multiuser-DOS, betreiben zu können.

Dabei ist von besonderem Vorteil, daß eine erhebliche Kostenreduzierung für den Betrieb einer Zwei- bzw. Mehrplatzanlage durch die Verwendung aller bestehender Bauteile eines PC's ermöglicht wird, wobei lediglich eine zusätzlich zu installierende elektronische Schaltungsanordnung unter Verwendung der Anordnung zum Trennen und/ oder Verbinden der Busleitungen, wie oben angeführt, benötigt wird, wobei diese um weitere Peripherie, wie bekannte Bildschirmadapter, Bildschirme und Tastaturen, ergänzt werden, ohne daß daran irgendwelche Änderungen notwendig werden.

Dabei wird unter dem DOS-Betriebssystem erstmalig für 8088/8086-(kompatible) Prozessoren grafikfähiges Multiusing/Multitasking möglich.

Hierzu wird eine Schaltungsanordnung vorgeschlagen, wie sie Gegenstand des Patentanspruches 3 ist.

Um auch den parallelen Betrieb von Bildschirmadaptern gleicher Technologie, wie z. B. EGA oder HGC, zu ermöglichen, sind zusätzlich je vier bestimmte Controll-Busleitungen der XT-Industriestandardbussysteme zwischen der Mutterplatine und den einzelnen Adaptern mit der zuvor beschriebenen Anordnung zu unterbrechen und statt dessen diese zwischen dem Steuerungssignalselektor der neuen Schaltungsanordnung und den Adaptern herzustellen.

Die erste Tastatur verbleibt am Standardtastatureingang des Rechners, und die zweite oder weitere wird/werden über Steckverbinder an die neue Schaltungsanordnung angeschlossen.

Gemäß Anspruch 4 wird eine abgewandelte Schaltungsanordnung entsprechend Anspruch 3 vorgeschlagen.

Anhand der Zeichnungen sollen am Beispiel einer bevorzugten Ausführungsform die Bus-TrennungNerbindung sowie die Schaltungsanordnung gemäß der Erfindung näher erläutert werden.

In den Zeichnungen zeigt
**Fig. 1**
   eine auseinandergezogene Darstellung der erfindungsgemäßen Anordnung in perspektivischer Ansicht.
**Fig. 2**
   zeigt in vergrößerter Darstellung einen Schnitt durch eine Slotleiste mit eingesteckter Steckleiste, die mit der Anordnung gemäß der Erfindung verbunden ist.
**Fig. 3**
   zeigt ein Prinzipblockschaltbild der Schal tungsanordnung gemäß der Erfindung.
**Fig. 4**
   zeigt die prinzipielle Schaltungsanordnung der Bustrennung.
**Fig. 5**
   zeigt eine Erweiterung des Blockschaltbildes gemäß Fig. 4.
**Fig. 6**
   zeigt eine Erweiterung des Blockschaltbildes gemäß Fig. 3.
**Fig. 7**
   zeigt eine Erweiterung des Blockschaltbildes gemäß Fig. 4.

Wie sich aus den Figuren der Zeichnung ergibt, ist auf der Mutterplatine 1 des PC's eine Slotleiste 2 aufgebracht, deren Kontakte an der Unterseite mit den entsprechenden Leiterbahnen der Mutterplatine 1 verlötet sind. Selbstverständlich ist bei einem Computer eine Vielzahl von Slotleisten auf der Mutterplatine 1 befestigt.

In diese Slotleiste kann die Steckleiste 3 einer Steck karte 4, beispielsweise in Form eines Grafikadapters od. dgl., eingesteckt werden.

Um nun gemäß der Erfindung eine Trennung und/oder Verbindung der entsprechenden Busleitungen auf der Mutterplatine von den Kontakten der Steckleiste vorzunehmen oder eine entsprechende Verbindung herbeizuführen, ist, wie sich aus Fig. 2 ergibt, auf der Steckleiste 3 das Ende 5 einer flexiblen Leiterplatte 12 mittels Klebeschicht 6 auf der Steckleiste 3 an der entsprechenden, gewünschten Stelle befestigt.

Die entsprechenden leitenden Kontakte 7 sind dabei mit den Kontakten 8 der Steckleiste verbunden, wobei sich auf der Rückseite des Leiterplattenendes 5 eine Isolierschicht 9 befindet, welche die Kontakte 8 bzw. 7 von den gebogenen Klemmkontakten 10 der Slotleiste isoliert.

Die Kontakte 7 bestehen aus den einseitig offenen Enden der Leitungen 11, die sich in der Leiterplatte 12 befinden. Die Leitungen führen zu einem Stecker 13, der mit beliebigen Einheiten des Computers verbunden werden kann.

Mit der Anordnung gemäß der Erfindung können also beliebige Kontakte der Steckleisten eines oder mehrerer Steckkarten bzw. Adapter gegenüber den gebogenen, federnden Klemmkontakten der Slotleisten isoliert bzw. mit diesen verbunden werden. Hierunter sind in gemeinsamer Nutzung mit oben beschriebener Schaltungsanordnung die Busleitungen IOWR, IORD, MEMWR und MEMRD, LA-19 auf der Rückseite beliebiger Grafikadapter zu verstehen. Nach Einbau der Anordnung in die Slotleiste bewirkt das Trägermaterial der Leiterplatte eine Isolation der Slotleisten-Klemmkontakte. Auf der Rückseite liegen die Kontakte des Leiterplattenendes 5 zwischen den beiden Klebeflächen 6 offen und kontaktieren leitend mit den Kontakten der Steckkarte bzw. Adaptersteckleiste.

Das Leiterplattenende 5 kann selbstverständlich auch um 180 Grad gedreht eingebaut werden, so daß ein Kontakt zwischen den Klemmkontakten der Slotleiste und eine Isolierung zu den Steckkontakten der Adapterkarte erreicht wird. Schließlich sind auch wechselweise Anordnungen dieser Verbindungen bzw. Insolierungen möglich, sofern dies schaltungstechnisch erforderlich ist.

Die Fig. 3 zeigt ein Prinzipblockschaltbild der Schaltungsanordnung gemäß der Erfindung.

Fig. 4 zeigt im Prinzip die Bustrennung für die Schaltungsanordnung gemäß Fig. 3.

In Fig. 3 wird die Schaltungsanordnung gemäß der Erfindung am Beispiel eines Zweiplatzsystems beschrieben, wobei eine Erweiterung auf Mehrplatzsysteme möglich ist.

Die Schaltungsanordnung besteht im wesentlichen aus drei Baugruppen, nämlich dem Decoder 14, der Tastatursteuerung 15 und dem Steuersignalselektor 16. Alle drei Baugruppen sind mit dem System Bus 17 der Mutterplatine über die zuvor erwähnten Slotleistenkontakte verbunden. Die Tastatursteuerung 15 ist über die Daten- und/oder I/O-Busleitungen 18, 19, der Decoder 14 über die I/O-Busleitungen 20 und der Steuersignalselektor 16 über die I/O- und Memory-Busleitungen IOWR, IORD, MEMWR und MEMRD 21 an die Mutterplatine angeschlossen.

An die Tastatursteuerung 15 wird eine zweite Tastatur 22, und an je vier Ausgänge IOWRi, IORDi, MEMWRi und MEMRDi (i = 1,2) des Steuersignalselektors 16 wird je ein beliebiger Grafikadapter des Industriestandards (z. B. HGC, EGA, VGA) angeschlossen. Der Decoder dient der Adressdecodierung und hat entsprechende Steuersignale zum Selektor 16 bzw. zur Tastatursteuerung 15 zu senden.

Die Tastatursteuerung 15 übernimmt die Organisation des Datentransports zwischen der zweiten Tastatur 22 und dem Systemprozessor, indem z. B. serielle Informationen in parallele und umgekehrt verwandelt werden. Die Funktion der Tastatursteuerung 15 und des Steuersignalselektors 16 sind prinzipiell unabhängig, werden logisch aber durch erweiterte Betriebssystem-Software gemeinsam organisiert und durch Verwendung des gemeinsamen Decoders 14 in einer zusammenhängenden Schaltungsanordnung realisiert.

Um den Adresskonflikt zwischen gleichartigen Grafikadaptern auszuschalten, werden vor deren Einbau in die Slotleisten des Rechners die vier zu den Busleitungen IOWR, IORD, MEMWR und MEMRD gehörenden Kontakte durch ein zuvor beschriebenes Leiterplattenende 5 isoliert, so daß eine Schaltungsanordnung entsteht, wie sie in Fig. 4 dargestellt ist. Zwischen dem isolierten Teil und den Kontakten der Adapterkarten wird das mit vier Leitern bestückte, flexible Leiterplattenende klebend befestigt, die zu den je vier Ausgängen des Steuersignalselektors 16 führt. Damit erhalten beide Grafikadapter die Informationen IOWR, IORD, MEMWR und MEMRD statt vom Systembus 17 der Mutterplatine vom Steuersignalselektor 16 der Schaltungsanordnung gemäß der Erfindung.

Mit der Schaltungsanordnung gemäß der Erfindung wird der wesentliche Vorteil erreicht, daß unter Verwendung einer speziell dafür entwickelten Treiber-Software zusammen mit zwei oder mehreren, handelsüblichen Bildschirmadaptem, Bildschirmen und Tastaturen mit beliebiger und wieder veränderbarer Aufteilung des Arbeitsspeichers und der Prozessorzeit ein grafikfähiger Multiuser-Betrieb möglich wird, ohne daß an der Mutterplatine und/oder beliebigen Grafikadaptern Änderungen notwendig sind.

Fig. 5 zeigt eine Erweiterung der Schaltungsanordnung gemäß Fig. 4 und enthält das Prinzip der Bustrennung für die Busleitungen /SMEMR, /SMEMR, /IOR, /IOW sowie LA19. Die zusätzliche Schaltungsanordnung 36 ist entsprechend, wie oben dargestellt, mit dem Grafikadaptem 34 verbunden, die im dargestellten Beispiel mit #1, #2, #3, #4 bezeichnet sind.

Fig. 6 stellt eine Erweiterung des Prinzipblockschaltbildes von Fig. 3 dar, wobei bei einem AT-Bus zusätzlich die Leitung LA-19 34 zu selektieren ist.

Fig. 7 stellt eine Erweiterung des Prinzipblockschaltbildes von Fig. 4 dar, wobei bei einem AT-Bus zusätzlich die Leitung LA-19 34 zu trennen ist.

## Patentansprüche

1. Anordnung zum Trennen und/oder Verbinden der Busleitungen von/mit beliebigen Einheiten eines Computers unter Verwendung eines Bandkabels, ***dadurch gekennzeichnet,*** daß zwischen die federnden Klemmkontakte (10) einer auf der Mutterplatine (1) angeordneten Slotleiste (2), deren Kontakte mit den Leiterbahnen der Mutterplatine verbunden sind und den Kontakten (8) der Steckleiste (3) einer beliebigen Steckkarte (4) das Ende (5) einer als Bandkabel dienenden, flexiblen Leiterplatte (12) eingesetzt ist, deren Leitungen (11) zu einem Stecker (13) führen, der mit beliebigen Einheiten eines Computers verbindbar ist, wobei die Endkontakte (7) der Leitungen (11) des Endes (5) der Leiterplatte (12) so auf der Isolierschicht (9) der Leiterplatte (12) angeordnet sind, daß die Endkontakte (7) mit den Kontakten (8) der Kontaktleiste (3) der Steckkarte (4) verbunden und von den federnden Kontakten (10) isoliert sind oder mit den federnden Kontakten (10) verbunden und von den Kontakten (8) der Steckkarte (4) isoliert sind, oder sowohl mit den Kontakten (8) der Steckkarte (4) als auch mit den federnden Kontakten (10) der Slotleiste (3) verbunden sind.

2. Anordnung nach Anspruch 1, ***dadurch gekennzeichnet,*** daß im Endbereich und/oder über den Kontakten (7) eine Selbstklebefläche zur Verbindung mit der Steckkarte (4) vorgesehen ist.

3. Schaltungsanordnung zur Ausführung eines Mehrplatzsystems mit einem Personalcomputer unter Benutzung einer Anordnung nach Anspruch 1 und 2, ***dadurch gekennzeichnet,*** daß sie im wesentlichen aus drei Baugruppen, nämlich einem Decoder (14), einer Tastatursteuerung (15) und einem Steuersignalselektor (16), besteht, wobei die Tastatursteuerung (15) über die Daten- und I/O-Busleitungen (18, 19), der Decoder (14) über die I/O-Busleitungen (20) und der Steuersignalselektor (16) über die I/O- und Memory-Busleitungen IOWR, IORD, MEMWR und MEMRD (21) an den Systembus (17) der Mutterplatine angeschlossen sind, wobei an die Tastatursteuerung (15) eine zweite Tastatur (22) und an je vier Ausgänge IOWRi, IORDi, MEMWRi und MEMRDi (i = 1,2) des Steuersignalselektors (16) je ein beliebiger Grafikadapter des Industriestandard, z. B. HGC, EGA und VGA, angeschlossen sind, wobei der Decoder (14) der Adresscodierung dient und die entsprechenden Steuersignale zum Selektor (16) und zur Tastatursteuerung (15) sendet, welche die Organisation des Datentransports zwischen der zweiten Tastatur (22) und dem Systemprozessor des Computers übernimmt, und wobei, um den Adresskonflikt zwischen gleichartigen Grafikadaptern auszuschalten, vor deren Einbau in die Slotleisten des Rechners die vier zu den Busleitungen IOWR, IORD, MEMWR und MEMRD bzw. zusätzliche LA-19 gehörenden Kontakte beispielsweise einseitig durch das Ende einer dünnen, flexiblen Leiterplatte (12) isoliert werden, wobei auf der Rückseite vier leitende Kontakte zu der Steckleiste der Grafikadapterkarten klebend befestigt werden, die zu den vier Ausgängen des Steuersignalselektors (16) führen, wodurch beide Grafikadapter die Informationen IOWR, IORD, MEMWR und MEMRD bzw. zusätzliche LA-19 getrennt vom Steuersignalselektor (16) erhalten.

4. Schaltungsanordnung zur Ausführung eines Mehrplatzsystems mit einem Personalcomputer unter Benutzung einer Anordnung nach Anspruch 1 und 2, ***dadurch gekennzeichnet,*** daß sie im wesentlichen aus drei Baugruppen, nämlich einem Decoder (14), einer Tastatursteuerung (15) und einem Steuersignalselektor (16), besteht, wobei die Tastatursteuerung (15) über die Daten- und I/O-Busleitungen (18, 19), der Decoder (14) über die I/O-Busleitungen (20) und der Steuersignalselektor (16) über die I/O- und Memory-Busleitungen IOWR, IORD, MEMWR und MEMRD (21) (XT-Bus) und zusätzlich LA-19 für (AT-Bus) an den Systembus (17) der Mutterplatine angeschlossen sind, wobei an die Tastatursteuerung (15) eine zweite Tastatur (22) und an je vier Ausgänge IOWRi, IORDi, MEMWRi und MEMRDi (i = 1,2) des Steuersignalselektors (16) je ein beliebiger Grafikadapter des Industriestandard, z. B. HGC, EGA und VGA, angeschlossen sind, wobei der Decoder (14) der Adresscodierung dient und die entsprechenden Steuersignale zum Selektor (16) und zur Tastatursteuerung (15) sendet, welche die Organisation des Datentransports zwischen der zweiten Tastatur (22) und dem Systemprozessor des Computers übernimmt, und wobei, um den Adresskonflikt zwischen gleichartigen Grafikadaptern auszuschalten, vor deren Einbau in die Slotleisten des Rechners die vier zu den Busleitungen IOWR, IORD, MEMWR, MEMRD bzw.zusätzliche LA-19 gehörenden Kontakte beispielsweise einseitig durch das Ende einer dünnen, flexiblen Leiterplatte (12) isoliert werden, wobei auf der Rückseite vier leitende Kontakte zu der Steckleiste der Grafikadapterkarten klebend befestigt werden, die zu den vier Ausgängen des Steuersignalselektors (16) führen, wodurch beide Grafikadapter die Informationen IOWR, IORD, MEMWR und MEMRD bzw. zusätzliche LA-19 getrennt vom Steuersignalselektor (16) erhalten.

## Claims

1. Arrangement for disconnecting and/or connecting bus lines from/to any units of a computer, using a ribbon cable,
characterised in that,
between the sprung terminal contacts (10) of a female connector strip (2) disposed on the motherboard (1), of which (strip) the contacts are connected to the conductors of the motherboard, and the contacts (8) of the male connector strip (3) of any plug-in card (4), the end (5) of the flexible circuit board (12) serving as a ribbon cable is inserted, of which the conductors (11) lead to a plug (13), which is connectable to any units of a computer, in which the end contacts (7) of the conductors (11) of the end (5) of the circuit board (12) are disposed on the insulation layer (9) of the circuit board (12) such that the end contacts (7) are connected to the contacts (8) of the male connector strip (3) of plug-in card (4) and insulated from the spring loaded contacts (10) or connected to the spring loaded contacts (10) and insulated from the contacts (8) of the plug-in card (4), or connected both to the contacts (8) of the plug-in card (4) and to the spring loaded contacts (10) of the female connector strip (3).

2. Arrangement according to Claim 1, characterised in that in the end region and/or over the contacts (7) a self-adhesive surface for connecting with the plug-in card (4) is provided.

3. Circuit arrangement for implementing a multi-station system with a personal computer using an arrangement according to Claim 1 and 2,
characterised in that
it comprises essentially three subassemblies, namely a decoder (14), a keyboard control (15) and a control signal selector (16), wherein the keyboard control (15) is connected via the data- and I/O- bus lines (18, 19), the decoder (14) via the I/O bus lines (20) and the control signal selector (16) via the I/O and memory bus lines IOWR, IORD, MEMWR and MEMRD (21) to the system bus (17) of the motherboard, wherein connected to the keyboard control (15) is a second keyboard (22) and to the four outputs IOWRi, IORDi, MEMWRi and MEMRDi (i = 1.2) of the control signal selector (16) is connected any industrial standard graphic adapter, eg. HGC, EGA and VGA, wherein the decoder (14) serves for address coding and sends the appropriate control signals to the selector (16) and to the keyboard control (15), which takes control of the organisation of the data transfer between the second keyboard (22) and the system processor of the computer, and wherein, to exclude address conflict between similar graphic adapters before their installation in the female connector strips of the computer, the four contacts belonging to the bus lines IOWR, IORD, MEMWR and MEMRD and additional LA-19 are for example insulated at one end by means of the end of a thin, flexible circuit board (12), in which affixed to the back are four conducting contacts of the male connector strip of the graphic adapter cards, which lead to the four outputs of the control signal selector (16), whereby both graphic adapters separately receive the information IOWR, IORD, MEMWR and MEMRD and additional LA-19 from the control signal selector (16).

4. Circuit arrangement for implementing a multi-station system with a personal computer using an arrangement according to Claim 1 and 2,
characterised in that
it comprises essentially three subassemblies, namely a decoder (14), a keyboard control (15) and a control signal selector (16), wherein the keyboard control (15) is connected via the data- and the I/O- bus lines (18, 19), the decoder (14) via the I/O bus lines (20) and the control signal selector (16) via the I/O and memory bus lines IOWR, IORD, MEMWR and MEMRD (21) (XT bus) and additional LA-19 for (AT-Bus) to the system bus (17) of the motherboard, wherein connected to the keyboard control (15) is a second keyboard (22) and to the four outputs IOWRi, IORDi, MEMWRi and MEMRDi (i = 1.2) of the control signal selector (16) is connected any industrial standard graphic adapter, eg. HGC, EGA and VGA wherein the decoder (14) serves for address coding and sends the appropriate control signals to the selector (16) and to the keyboard control (15), which takes control of the organisation of the data transfer between the second keyboard (22) and the system processor of the computer, and wherein, to exclude address conflict between similar graphic adapters before their installation in the female connector strips of the computer, the four contacts belonging to the bus lines IOWR, IORD, MEMWR and MEMRD and additional LA-19 are for example insulated at one end by means of the end of a thin, flexible circuit board (12), in which affixed to the back are four conducting contacts of the male connector strip of the graphic adapter cards, which lead to the four outputs of the control signal selector (16), whereby both graphic adapters separately receive the information IOWR, IORD, MEMWR and MEMRD and additional LA-19 from the control signal selector (16).

## Revendications

1. Dispositif pour déconnecter et/ou connecter des lignes de bus delà des unités quelconques d'un ordinateur en utilisant un câble plat, **caractérisé** en ce qu'on a inséré, entre les contacts de connexion élastiques (10) d'un connecteur d'extension (2) disposé sur la carte mère (1), connecteur dont les contacts sont reliés aux pistes conductrices de la carte mère et aux contacts (8) de la barrette de connexion (3) d'une carte d'extension quelconque (4), l'extrémité d'une carte imprimée souple (12) servant de câble plat, dont les lignes (11) mènent à un connecteur enfichable (13) qui peut être raccordé à des unités quelconques d'un ordinateur, les contacts terminaux (7) des lignes (11) à l'extrémité (5) de la carte imprimée (12) étant disposés sur la couche isolante (9) de la carte imprimée (12) de telle sorte que les contacts terminaux (7) sont reliés aux contacts (8) de la barrette de connexion (3) de la carte d'extension (4) et isolés des contacts élastiques (10), ou bien reliés aux contacts élastiques (10) et isolés des contacts (8) de la carte d'extension (4), ou bien reliés tant aux contacts (8) de la carte d'extension (4) qu'aux contacts élastiques (10) du connecteur d'extension (2).

2. Dispositif selon la revendication 1, **caractérisé** en ce qu'une surface autocollante est prévue dans la région terminale et/ou au-dessus des contacts (7) pour la liaison avec la carte d'extension (4).

3. Montage pour réaliser un système multi-utilisateurs avec un ordinateur personnel en utilisant un dispositif selon la revendication 1 ou 2, **caractérisé** en ce qu'il est constitué pour l'essentiel de trois blocs, à savoir un décodeur (14), une unité de commande de clavier (15) et un sélecteur de signaux de commande (16), l'unité de commande de clavier (15) étant raccordée au bus système (17) de la carte mère par l'intermédiaire des lignes de bus de données et d'entrée/sortie (18, 19), le décodeur (14) par l'intermédiaire des lignes de bus d'entrée/sortie (20) et le sélecteur de signaux de commande (16) par l'intermédiaire des lignes de bus d'entrée/sortie et de mémoire IOWR, IORD, MEMWR et MEMRD (21), un deuxième clavier (22) étant raccordé à l'unité de commande de clavier (15) et un adaptateur graphique standard respectif quelconque, par exemple HGC, EGA, VGA, étant raccordé à quatre sorties respectives IOWRi, IORDi, MEMWRi et MEMRDi (i = 1, 2) du sélecteur de signaux de commande (16), le décodeur (14) servant au codage d'adresses et transmettant les signaux de commande correspondants au sélecteur(16) et à l'unité de commande de clavier (15), laquelle prend en charge l'organisation du transfert de données entre le deuxième clavier (22) et le processeur système de l'ordinateur, et, afin d'exclure tout conflit d'adresses entre des adaptateurs graphiques de même type, les quatre contacts appartenant aux lignes de bus IOWR, IORD, MEMWR et MEMRD ou encore à la ligne supplémentaire LA-19 étant, avant leur insertion dans les connecteurs d'extension de l'ordinateur, isolés par exemple d'un côté par l'extrémité d'une mince carte imprimée souple (12), quatre contacts conducteurs pour la barrette de connexion des cartes d'adaptateurs graphiques, contacts qui mènent aux quatre sorties du sélecteur de signaux de commande (16), étant fixés par collage sur le côté arrière, de sorte que les deux adaptateurs graphiques reçoivent séparément, en provenance du sélecteur de signaux de commande (16), les informations des lignes IOWR, IORD, MEMWR et MEMRD ou encore de la ligne supplémentaire LA-19.

4. Montage pour réaliser un système multi-utilisateurs avec un ordinateur personnel en utilisant un dispositif selon la revendication 1 ou 2, **caractérisé** en ce qu'il est constitué pour l'essentiel de trois blocs, à savoir un décodeur (14), une unité de commande de clavier (15) et un sélecteur de signaux de commande (16), l'unité de commande de clavier (15) étant raccordée au bus système (17) de la carte mère par l'intermédiaire des lignes de bus de données et d'entrée/sortie (18, 19), le décodeur (14) par l'intermédiaire des lignes de bus d'entrée/sortie (20) et le sélecteur de signaux de commande (16) par l'intermédiaire des lignes de bus d'entrée/sortie et de mémoire IOWR, IORD, MEMWR et MEMRD (21) (bus XT) et de la ligne supplémentaire LA-19 (pour bus AT), un deuxième clavier (22) étant raccordé à l'unité de commande de clavier (15) et un adaptateur graphique standard respectif quelconque, par exemple HGC, EGA, VGA, étant raccordé à quatre sorties respectives IOWRi, IORDi, MEMWRi et MEMRDi (i = 1, 2) du sélecteur de signaux de commande (16), le décodeur (14) servant au codage d'adresses et transmettant les signaux de commande correspondants au sélecteur(16) et à l'unité de commande de clavier (15), laquelle prend en charge l'organisation du transfert de données entre le deuxième clavier (22) et le processeur système de l'ordinateur, et, afin d'exclure tout conflit d'adresses entre des adaptateurs graphiques de même type, les quatre contacts appartenant aux lignes de bus IOWR, IORD, MEMWR et MEMRD ou encore à la ligne supplémentaire LA-19 étant, avant leur insertion dans les connecteurs d'extension de l'ordinateur, isolés par exemple d'un côté par l'extrémité d'une mince carte imprimée souple (12), quatre contacts conducteurs pour la barrette de connexion des cartes d'adaptateurs graphiques, contacts qui mènent aux quatre sorties du sélecteur de signaux de commande (16), étant fixés par collage sur le côté arrière, de sorte que les deux adaptateurs graphiques reçoivent séparément, en provenance du sélecteur de signaux de commande (16), les informations des lignes IOWR, IORD, MEMWR et MEMRD ou encore de la ligne supplémentaire LA-19.
